# EUROPÄISCHE PATENTSCHRIFT

(11) **EP 4 211 299 B1**
(45) Veröffentlichungstag und Bekanntmachung des Hinweises auf die Patenterteilung: **14.08.2024**
(21) Anmeldenummer: 21772747.8
(22) Anmeldetag: 31.08.2021
(51) Int. Cl.: D06F 39/40, D06F 35/00, D06F 33/32, D06F 103/08, D06F 103/04, D06F 105/48

(54) **VERFAHREN ZUM BETREIBEN EINES WASCHAUTOMATEN UND WASCHAUTOMAT**
METHOD FOR OPERATING AN AUTOMATIC WASHING MACHINE AND AUTOMATIC WASHING MACHINE
PROCÉDÉ POUR FAIRE FONCTIONNER UN LAVE-LINGE AUTOMATIQUE ET LAVE-LINGE AUTOMATIQUE

(30) Priorität: 11.09.2020 DE 102020123724
(43) Veröffentlichungstag der Anmeldung: 19.07.2023
(73) Patentinhaber: Miele & Cie. KG, 33332 Gütersloh (DE)
(72) Erfinder: SIEDING, Dirk, 44534 Lünen (DE); BICKER, Rainer, 33415 Verl (DE); KORTENJANN, Magnus, 48291 Telgte (DE); DRÜCKER, Markus, 33335 Gütersloh (DE); LASNER, Steffen, 33829 Borgholzhausen (DE); FECHTEL, Benedikt, 33378 Rheda-Wiedenbrück (DE); ZIELKE, Marcel, 59320 Ennigerloh (DE)
(86) Internationale Anmeldenummer: PCT/EP2021/073983
(87) Internationale Veröffentlichungsnummer: WO 2022/053351

(56) Entgegenhaltungen:
- EP-A1- 1 867 773
- DE-A1- 102007 041 906
- US-A1- 2011 099 732

## Beschreibung

Die Erfindung betrifft ein Verfahren zum Betreiben eines Waschautomaten und einen Waschautomaten. Insbesondere betrifft die Erfindung ein Verfahren zum Betreiben eines Waschautomaten mit einem Laugenbehälter zur Aufnahme von Wasser, einer in dem Laugenbehälter drehbar gelagerten Trommel zur Aufnahme von Wäsche, einem Motor zum Antreiben der Trommel und einer Steuer- oder Regeleinrichtung, wobei das Verfahren eine Vorbügelphase zum Vorbügeln der sich in der Trommel befindenden Wäsche aufweist, und den entsprechenden Waschautomaten. In der Vorbügelphase wird die Wäsche entknittert, wobei sie Dampf ausgesetzt wird.

Die Vorbügelphase sorgt für eine Entknitterung der Wäsche. Nach der Entknitterung ist der von einem Nutzer subjektiv wahrgenommene Verknitterungsgrad der entknitterten Wäsche d.h. der Vorbügelphase unterzogenen Wäsche im Vergleich zu nicht entknitterter Wäsche d.h. Wäsche, die nicht der Vorbügelphase unterzogen worden ist, deutlich reduziert. Doch ist diese Form der Entknitterung sehr energieaufwändig, denn nur durch hohe Temperaturen und lange Einwirkzeiten ist der gewünschte Effekt zu erreichen.

Gattungsgemäße Verfahren sind auch aus der US 2011/099732 A1, EP 1 867 773 A1 und aus der DE 10 2007 041906 A1 bekannt.

Der Erfindung stellt sich somit das Problem, ein Verfahren zum Betreiben eines Waschautomaten und einen Waschautomaten bereit zu stellen, die den Verknitterungsgrad von Wäsche bei minimalem Energieaufwand minimiert oder vermeidet.

Erfindungsgemäß wird dieses Problem durch ein Verfahren mit den Merkmalen des Patentanspruchs 1 und einen Waschautomaten mit den Merkmalen des Patentanspruchs gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer Vermeidung oder Minimierung einer Entstehung von verknitterten Textilien in einem Waschprozess darin, dass dies zu einer erheblichen Erleichterung und Minimierung eines Bügelaufwandes führt. Bei einer Auffrischung von Wäsche ist der Prozess so optimiert, dass die Wäsche nach einer relativ kurzen Aufbereitungszeit wieder tragefähig ist. Bei der Wäsche handelt es sich um ein oder mehrere Textilien wie beispielsweise Hemden oder Blusen.

Die Erfindung betrifft ein Verfahren zum Betreiben eines Waschautomaten mit einem Laugenbehälter zur Aufnahme von Wasser, einer in dem Laugenbehälter drehbar gelagerten, rippenlosen Trommel zur Aufnahme von Wäsche, einem Motor zum Antreiben der Trommel und einer Steuer- oder Regeleinrichtung, wobei das Verfahren eine Vorbügelphase zum Vorbügeln der sich in der Trommel befindenden Wäsche aufweist, bei dem Dampf in die Trommel geleitet wird und bei dem die Trommel mit Hilfe des Motors in eine Rechts-Links-Pendelbewegung versetzt wird, deren Pendelrhythmus mit Hilfe der Steuer- oder Regeleinrichtung derart gesteuert oder geregelt wird, dass die Trommel zumindest zeitweise von der Wäsche unberührt ist.

Durch die Einführung des Pendelwaschrhythmus ist es möglich einen schnellen Richtungswechsel der Trommel zu generieren. Dadurch können Liegezeiten der Wäsche in der Trommel minimiert und die Wäsche in einen "schwebenden" Zustand versetzt werden. Die Wäsche kann ein oder mehrere Textilien umfassen. Das oder die Textilien wie ein oder mehrere Hemden werden durch den Pendelrhythmus zum Fliegen gebracht. Die Wäsche kann durch den Dampf durchströmt und in Schwebe gehalten werden. Die deutlich reduzierten Liegezeiten bzw. Pausen verhindern oder vermindern die Entstehung von Knitter, die hauptsächlich durch lange Liegezeiten entstehen. Durch die barrierefreie Trommel, die rippenlos ist und keine Wäschemitnehmer aufweist, wird eine einwandfreie Flugbahn der Wäsche gewährleistet. Durch den Einsatz von Dampf wird die Entknitterung der Wäsche zusätzlich gefördert, so dass die Wäsche auf einem aufgewärmten Luftstrom sozusagen entspannt. Dadurch, dass die Trommel rippenlos ist, wird eine zu mehr Knitter führende Wirkung, die von den üblicherweise in der Trommel vorhandenen Mitnehmern hervorgerufen wird, verhindert. Vielmehr ist die Trommel, da rippen- bzw. mitnehmerlos ausgestaltet, für einen schwebenden Zustand der Wäsche in der Trommel barrierefrei ausgebildet.

Eine rippenlose Trommel ist eine Trommel, die keine Rippe bzw. Mitnehmer in ihrem Inneren aufweist. Sie kann aber andere Erhebungen und/oder Vertiefungen aufweisen, die nicht die Form der plattenförmigen Rippe bzw. des Mitnehmers aufweisen. Die Trommel bevorzugt der Trommelmantel weist bevorzugt andere als eine Rippe ausgebildete Vertiefungen und/oder Erhebungen auf. Bevorzugt weist sie Waben auf, die jeweils als Erhöhung oder Vertiefung ausgebildet sind.

Die Vorbügelphase kann beispielsweise mittels einer anwählbaren Option "Vorbügeln" realisiert sein, die Wäsche nach der Durchführung eines Waschprogramms nachbehandelt, um einen im Anschluss folgenden Bügelaufwand zu minimieren. Die Option "Vorbügeln" ist bevorzugt in dem Waschautomaten hinterlegt und kann vom Nutzer zusammen mit einem in dem Waschautomaten hinterlegten Waschprogramm angewählt werden.

Alternativ oder zusätzlich kann die Vorbügelphase mittels eines in dem Wachautomaten hinterlegten Waschprogramms realisiert sein, bei dem Wäsche in trockenem Zustand aufgefrischt und entknittert wird, so dass die Wäsche nach Programmdurchführung wieder tragefähig ist. Solch ein Waschprogramm ist beispielsweise mit der Bezeichnung "Auffrischen" im Waschautomaten hinterlegt und von Nutzer anwählbar.

Unter dem Ausdruck "dass die Trommel zumindest zeitweise von der Wäsche unberührt ist" ist bevorzugt zu verstehen, dass die Wäsche die Trommel über eine vorbestimmte Zeit nicht berührt, sondern in der Trommel diese unberührend schwebt. Dadurch wird ein Aufliegen der Wäsche auf der Trommel unterbunden. Dieser Schwebezustand der Wäsche wird insbesondere durch die Kombination der rippenlosen Trommel, der Pendelbewegung der Trommel und des Einleitens von Dampf erreicht.

Bevorzugt steuert oder regelt die Steuer- oder Regeleinrichtung den Pendelrhythmus in Abhängigkeit von einer Art der Wäsche. Die Flugbahn der Wäsche ist abhängig von einem Wäschegewicht und damit auch von einer Wäscheart. Relativ schwere Wäschearten, wie z.B. Jeans, werden bevorzugt mit einer höheren Pendelauslenkung betrieben als relativ leichte Wäschearten. Dadurch wird gewährleistet, dass die Wäschestücke immer in einem gewissen schwebenden Zustand gehalten werden. Wenn der Nutzer ein Waschprogramm zum Waschen der sich in der Trommel befindlichen Wäsche anwählt und startet, kann die Steueroder Regeleinrichtung beispielsweise die Wäscheart anhand des angewählten und gestarteten Waschprogramms bestimmen. Beispielsweise sind den in der Waschmaschine hinterlegten Waschprogrammen jeweils eine Wäscheart zugeordnet. Z.B. ist dem Waschprogramm "Kochwäsche 60°C" oder "Baumwolle 90°C" die Wäscheart Baumwolle zugeordnet, während dem Waschprogramm "Feinwäsche 30°C" die Wäscheart Hemd und/oder Bluse zugeordnet ist. Optional kann die Steuer- oder Regeleinrichtung den Nutzer auch auffordern, die Wäscheart vor Starten des Waschprogramms über eine Tastatur oder ein Touchdisplay einzugeben und/oder eine ihm vom Waschautomaten angezeigte Wäscheart auszuwählen.

Erfindungsgemäß steuert oder regelt die Steuer- oder Regeleinrichtung den Pendelrhythmus derart, dass er in Abhängigkeit von einer Zeitdauer variiert wird. Hierbei wird bevorzugt berücksichtigt, dass die Restfeuchte der Wäsche über die Zeitdauer variiert. Beispielsweise kann die Variation der Restfeuchte über die Zeitdauer anhand von Modellversuchen festgestellt worden sein, so dass eine vorbestimmte Variation des Pendelrhythmus über die Zeitdauer in der Steuer- oder Regeleinrichtung hinterlegt ist.

Bevorzugt steuert oder regelt die Steuer- oder Regeleinrichtung den Pendelrhythmus in Abhängigkeit von einer Restfeuchte der Wäsche. Die Flugbahn der Wäsche hängt von der Rechtfeuchte ab, und der Pendelrhythmus wird an die Restfeuchte angepasst, um eine optimale Flugbahn zu erreichen. Durch die Bedampfung wird die Wäsche im zeitlichen Verlauf der Vorbügelphase schwerer, und die Restfeuchte der Wäsche steigt. Diese Gewichtszunahme wirkt sich bevorzugt auf die Auslenkung der Pendelrhythmen aus.

In einer bevorzugten Ausführungsform steuert oder regelt die Steuer- oder Regeleinrichtung den Pendelrhythmus derart, dass eine Pendelauslenkung des Pendelrhythmus desto größer ist, je schwerer eine Art der Wäsche ist. Dadurch wird die Flugbahn der Wäsche weiterhin optimiert, wobei die Wäscheart und deren von ihr abhängiges Gewicht berücksichtigt werden.

Alternativ oder zusätzlich bevorzugt steuert oder regelt die Steuer- oder Regeleinrichtung den Pendelrhythmus derart, dass eine Pendelauslenkung des Pendelrhythmus desto größer ist, je länger die Zeitdauer ist. Alternativ oder zusätzlich bevorzugt steuert oder regelt die Steueroder Regeleinrichtung den Pendelrhythmus derart, dass eine Pendelauslenkung des Pendelrhythmus desto größer ist, desto größer die Restfeuchte der Wäsche ist. Dadurch wird weiterhin gewährleistet, dass die Wäsche immer in einem vorbestimmten schwebenden Zustand gehalten wird. Die Restfeuchte steigt während der Vorbügelphase und über die Zeitdauer aufgrund der Bedampfung der Wäsche, die daher immer schwerer wird.

Bevorzugt bestimmt die Steuer- oder Regeleinrichtung die Restfeuchte über eine Funktion der Zeit. Diese Erhöhung ist im Allgemeinen linear und abhängig von der Wäscheart.

In einer bevorzugten Ausführungsform wird der Dampf von unten in die Trommel geleitet, bezogen auf eine betriebsgemäße Aufstellposition des Waschautomaten. Dadurch wird die Wäsche durch die von unten aufströmende warme Luft durchströmt und ihr Schwebezustand in der Trommel weiterhin unterstützt.

Bevorzugt steuert oder regelt die Steuer- oder Regeleinrichtung eine maximale Pendelauslenkung des Pendelrhythmus in Abhängigkeit einer maximalen Drehzahl der Trommel, mit der die Trommel während der Vorbügelphase maximal gedreht wird. Die maximale Drehzahl liegt bevorzugt im Bereich von 60 bis 120 min⁻¹.

Eine relativ hohe Temperatur des Dampfes ist insbesondere für Textilien mit hohem synthetischen Anteil nicht erforderlich, die Verknitterung der Wäsche wird schon durch den Pendelrhythmus größtenteils reduziert. Der ungeordnete Faserzustand bzw. Knitter wird durch das Schweben der Wäsche in der Trommel während der Vorbügelphase wieder in den geordneten Ausgangszustand gebracht. Es wurde festgestellt, dass eine Temperatur des Dampfes < 50°C zur Entknitterung der Wäsche ausreichend ist. Bevorzugt ist eine Temperatur des Dampfes < 50°C während der Vorbügelphase. Durch diese relativ niedrige Temperatur kommt es zu keiner Kondensation an einem Türschauglas des Waschautomaten im Fall eines Frontladers mit Türschauglas. Das ist insbesondere für trockene Wäsche von Vorteil, die dem Auffrischen unterzogen wird, weil sich dann keine Wasserflecken auf ihr bilden. Desweiteren wird ein niedriger Energieaufwand für die Bedampfung der Wäsche während der Vorbügelphase benötigt.

Zur Erzeugung des Dampfes kann beispielsweise ein Dampfmodul eingesetzt werden. Alternativ kann die Dampferzeugung durch einen Heizkörper realisiert werden, der unterhalb der Trommel angeordnet ist und ausgebildet ist, über ein Tauchsiederprinzip Dampf während er Vorbügelphase zu erzeugen. Dies wird beispielsweise dadurch realisiert, dass ein Wasserstand im Laugenbehälter während der Vorbügelphase entsprechend gesteuert oder geregelt wird.

Die Erfindung betrifft ferner einen Waschautomaten mit einem Laugenbehälter zur Aufnahme von Wasser, einer in dem Laugenbehälter drehbar gelagerten, rippenlosen Trommel zur Aufnahme von Wäsche, einem Motor zum Antreiben der Trommel und einer Steuer- oder Regeleinrichtung, die eingerichtet und ausgebildet ist, ein Verfahren nach einer oder mehreren der vorangehend beschriebenen Ausführungsformen zu steuern oder zu regeln.

Der Waschautomat kann als Waschmaschine oder als Kombigerät wie ein Waschtrockner ausgebildet sein. Zu dem Verfahren beschriebene bevorzugte Ausführungsformen und Vorteile gelten für den Waschautomaten entsprechend.

Ein Ausführungsbeispiel der Erfindung ist in den Zeichnungen rein schematisch dargestellt und wird nachfolgend näher beschrieben. Es zeigt
- Fig. 1: eine Teil-Querschnittsansicht eines erfindungsgemäßen Waschautomaten; und
- Fig. 2: ein in dem in Fig. 1 gezeigten Waschautomaten hinterlegtes Waschprogramm als Diagramm im zeitlichen Ablauf.

Fig. 1 zeigt eine Teil-Querschnittsansicht eines erfindungsgemäßen Waschautomaten. Der Waschautomat weist einen Laugenbehälter 1 zur Aufnahme von Wasser (nicht gezeigt), eine in dem Laugenbehälter 1 drehbar gelagerte, rippenlose Trommel 2 zur Aufnahme von Wäsche 8 und einen Motor 3 zum Antreiben der Trommel 2 auf. Der Waschautomat weist ferner einen Einspülkasten 6 auf, der ggf. ein Behandlungsmittel wie Waschpulver, enthalten kann und der mit dem Laugenbehälter 1 verbunden ist, so dass über ihn Wasser in den Laugenbehälter 1 und in die Trommel 2 eingelassen werden kann. Die Trommel 2 weist eine Vielzahl von Trommelöffnungen (nicht gezeigt) zur Durchflutung auf. Ferner weist der Waschautomat eine Ablaufeinrichtung 5 auf, um das Wasser 7 aus dem Laugenbehälter 1 entfernen zu können. Die Ablaufeinrichtung 5 weist ein Ablaufrohr 5a auf, das den Laugenbehälter 1 mit einer Ablaufpumpe 5b verbindet, die wiederum mit einer Ablaufleitung 5c verbunden ist, die in der Regel in einen Abwasserkanal mündet. Der Waschautomat weist ferner eine Steuer- oder Regeleinrichtung 4 auf, die ausgebildet ist, den Motor 3, einen Wasserzulauf und -ablauf, eine Durchführung eines Waschprogramms und dgl. zu steuern oder zu regeln.

Bei Betrieb des Waschautomaten wird zum Waschen und Entknittern einer sich in der Trommel 2 befindenden Wäsche 8 beispielsweise ein in Fig. 2 gezeigtes Waschprogramm durchgeführt. Alternativ kann die Wäsche 8 zum Entknittern auch unter Verwendung eines Waschprogramms behandelt werden, bei dem die vom Nutzer in die Trommel 2 gelegte trockene Wäsche 8 mittels Leiten von Dampf in die Trommel bedampft wird und bei dem die Trommel 2 mit Hilfe des Motors 3 in eine Rechts-Links-Pendelbewegung versetzt wird, deren Pendelrhythmus mit Hilfe der Steuer- oder Regeleinrichtung 4 derart gesteuert oder geregelt wird, dass die Trommel 2 zumindest zeitweise von der Wäsche 8 unberührt ist.

Fig. 2 zeigt ein in dem in Fig. 1 gezeigten Waschautomaten hinterlegtes Waschprogramm als Diagramm im zeitlichen Ablauf. Auf der Zeitachse t sind die einzelnen Phasen innerhalb des Waschprogramms Wp aufgezeigt. Der hier dargestellte Programmablauf Wp umfasst eine Erfassungsphase Er, eine Waschphase Wa, eine Spülphase Sp, eine Schleuderphase Sc und ein Vorbügelphase Vb. Zu Beginn des Waschprogramms Wp wird in der Erfassungsphase Er der Wäscheposten erfasst, in dem eine Beladungsmenge an Wäsche in der Trommel erfasst wird. Danach wird Wasser über den Einspülkasten eingelassen, wodurch ggf. ein darin bevorratetes Behandlungsmittel, wie Waschpulver, in den Laugenbehälter eingelassen wird. Anschließend folgt in der Waschphase Wa ein Aufheizabschnitt Hz, in dem das Wasser mittels eines eingeschalteten Heizkörpers des Waschautomaten auf eine Temperatur erhitzt wird, die von der Steuer- oder Regeleinrichtung vom ausgewählten Waschprogramm Wp vorgegeben wird. Nach Erreichen der vorgegebenen Temperatur wird der Heizkörper abgeschaltet und ein sogenannter Nachwaschabschnitt Na folgt. In diesem Nachwaschabschnitt Na wird die Wäsche mittels rotierender Trommel bewegt, wobei sich das Wasser abkühlt.

Die Waschphase Wa wird mit dem Abpumpen beendet, wobei die Ablaufeinrichtung, insbesondere die Ablaufpumpe aktiviert wird. Beim Abpumpen kann auch geschleudert werden, damit das mit dem Behandlungsmittel versetzte Wasser aus der Wäsche entfernt wird. Anschließend folgt die Spülphase Sp, bei der erneut Wasser in den Laugenbehälter eingelassen und die Wäsche darin bewegt wird, um die Wäsche zu spülen. Zum Ende der Spülphase Sp wird das Spülwasser abgepumpt, wobei anschließend das Endschleudern Sc zum Entwässern der Wäsche folgt. Beim Endschleudern Sc wird die Trommel mit einer gegenüber dem Waschvorgang erhöhten Drehzahl gedreht, bei der die Wäsche am Trommelmantel anliegt und das Wasser aufgrund der Zentrifugalkraft aus der Wäsche nach außen durch die Trommelöffnungen geschleudert wird. Die Ablaufeinrichtung ist hierbei aktiviert, so dass das Wasser aus dem Laugenbehälter entfernt wird. In der Vorbügelphase Vb wird Dampf in die Trommel geleitet und die Trommel mit Hilfe des Motors in eine Rechts-Links-Pendelbewegung versetzt, deren Pendelrhythmus mit Hilfe der Steuer- oder Regeleinrichtung derart gesteuert oder geregelt wird, dass die Trommel zumindest zeitweise von der Wäsche unberührt ist. Dadurch wird die Wäsche entknittert.

### Bezugszeichen liste

- Er: Erfassungsphase
- Hz: Heizphase
- Na: Nachwaschphase
- Sc: Schleuderphase
- Sp: Spülphase
- Vb: Vorbügelphase
- Wa: Waschphase
- Wp: Waschprogramm
- 1: Laugenbehälter
- 2: Trommel
- 3: Motor
- 4: Steuer- oder Regeleinrichtung
- 5: Ablaufsystem
- 5a: Ablaufrohr
- 5b: Ablaufpumpe
- 5c: Ablaufleitung
- 6: Einspülkasten
- 8: Wäsche

## Patentansprüche

1. Verfahren zum Betreiben eines Waschautomaten mit einem Laugenbehälter (1) zur Aufnahme von Wasser, einer in dem Laugenbehälter (1) drehbar gelagerten, rippenlosen Trommel (2) zur Aufnahme von Wäsche (8), einem Motor (3) zum Antreiben der Trommel (2) und einer Steuer- oder Regeleinrichtung (4), wobei das Verfahren eine Vorbügelphase (Vb) zum Vorbügeln der sich in der Trommel (2) befindenden Wäsche (8) aufweist, bei dem Dampf in die Trommel (2) geleitet wird und bei dem die Trommel (2) mit Hilfe des Motors (3) in eine Rechts-Links-Pendelbewegung versetzt wird, deren Pendelrhythmus mit Hilfe der Steuer- oder Regeleinrichtung (4) derart gesteuert oder geregelt wird, dass die Trommel (2) zumindest zeitweise von der Wäsche (8) unberührt ist;
**dadurch gekennzeichnet,**
**dass** die Steuer- oder Regeleinrichtung (4) den Pendelrhythmus derart steuert oder regelt, dass er in Abhängigkeit von einer Zeitdauer variiert wird.

2. Verfahren nach Anspruch 1, **dadurch gekennzeichnet, dass** die Steuer- oder Regeleinrichtung (4) den Pendelrhythmus in Abhängigkeit von einer Art der Wäsche (8) steuert oder regelt.

3. Verfahren nach einem der vorangehenden Ansprüche, **dadurch gekennzeichnet, dass** die Steuer- oder Regeleinrichtung (4) den Pendelrhythmus in Abhängigkeit von einer Restfeuchte der Wäsche (8) steuert oder regelt.

4. Verfahren nach einem der vorangehenden Ansprüche 2 bis 3, **dadurch gekennzeichnet, dass** die Steuer- oder Regeleinrichtung (4) den Pendelrhythmus derart steuert oder regelt, dass eine Pendelauslenkung des Pendelrhythmus desto größer ist, je schwerer die Art der Wäsche (8) ist und/oder je länger die Zeitdauer und/oder desto größer die Restfeuchte ist.

5. Verfahren nach Anspruch 3 oder 4, **dadurch gekennzeichnet, dass** die Steuer- oder Regeleinrichtung (4) die Restfeuchte über eine Funktion der Zeit bestimmt.

6. Verfahren nach einem der vorangehenden Ansprüche, **dadurch gekennzeichnet, dass** der Dampf von unten in die Trommel (2) geleitet wird, bezogen auf eine betriebsgemäße Aufstellposition des Waschautomaten.

7. Verfahren nach einem der vorangehenden Ansprüche, **dadurch gekennzeichnet, dass** die Steuer- oder Regeleinrichtung (4) eine maximale Pendelauslenkung des Pendelrhythmus in Abhängigkeit einer maximalen Drehzahl der Trommel (2) steuert oder regelt, mit der die Trommel (2) während der Vorbügelphase (Vb) maximal gedreht wird.

8. Verfahren nach einem der vorangehenden Ansprüche, **dadurch gekennzeichnet, dass** eine Temperatur des Dampfes < 50°C ist.

9. Waschautomat mit einem Laugenbehälter (1) zur Aufnahme von Wasser, einer in dem Laugenbehälter (1) drehbar gelagerten, rippenlosen Trommel (2) zur Aufnahme von Wäsche (8), einem Motor (3) zum Antreiben der Trommel (2) und einer Steuer- oder Regeleinrichtung (4), die eingerichtet und ausgebildet ist, ein Verfahren nach einem der vorangehenden Ansprüche zu steuern oder zu regeln.

## Claims

1. Method for operating a washing machine comprising a suds container (1) for receiving water, a rib-free drum (2), which is rotatably mounted in the suds container (1), for receiving laundry (8), a motor (3) for driving the drum (2), and an open-loop or closed-loop control device (4), the method having a pre-ironing phase (Vb) for pre-ironing of the laundry (8) located in the drum (2), during which phase steam is conducted into the drum (2) and the drum (2) is moved by means of the motor (3) into a right-left pendulum motion, the pendulum rhythm of which is controlled in an open-loop or closed-loop manner by means of the open-loop or closed-loop control device (4) in such a way that the drum (2) is at least intermittently untouched by the laundry (8);
**characterised in that**
the open-loop or closed-loop control device (4) controls the pendulum rhythm in an open-loop or closed-loop manner in such a way that the pendulum rhythm varies depending on a time period.

2. Method according to claim 1, **characterised in that** the open-loop or closed-loop control device (4) controls the pendulum rhythm in an open-loop or closed-loop manner depending on the type of laundry (8).

3. Method according to either of the preceding claims, **characterised in that** the open-loop or closed-loop control device (4) controls the pendulum rhythm in an open-loop or closed-loop manner depending on a residual moisture in the laundry (8).

4. Method according to either of the preceding claims 2 and 3, **characterised in that** the open-loop or closed-loop control device (4) controls the pendulum rhythm in an open-loop or closed-loop manner in such a way that a pendulum deflection of the pendulum rhythm is greater the heavier the type of laundry (8) and/or the longer the time period and/or the greater the residual moisture content.

5. Method according to either claim 3 or claim 4, **characterised in that** the open-loop or closed-loop control device (4) determines the residual moisture as a function of time.

6. Method according to any of the preceding claims, **characterised in that** the steam is conducted into the drum (2) from below, based on an operational installation position of the washing machine.

7. Method according to any of the preceding claims, **characterised in that** the open-loop or closed-loop control device (4) controls a maximum pendulum deflection of the pendulum rhythm in an open-loop or closed-loop manner depending on a maximum rotational speed of the drum (2) at which the drum (2) is maximally rotated during the pre-ironing phase (Vb).

8. Method according to any of the preceding claims, **characterised in that** a temperature of the steam is <50°C.

9. Washing machine having a suds container (1) for receiving water, a rib-free drum (2), which is rotatably mounted in the suds container (1), for receiving laundry (8), a motor (3) for driving the drum (2) and an open-loop or closed-loop control device (4) which is designed and configured to control a method in an open-loop or closed-loop manner according to any of the preceding claims.

## Revendications

1. Procédé permettant de faire fonctionner une machine à laver automatique comportant une cuve de lessivage (1) destinée à recevoir de l'eau, un tambour (2) sans nervures monté de manière à pouvoir tourner dans la cuve de lessivage (1) et destiné à recevoir du linge (8), un moteur (3) destiné à entraîner le tambour (2) et un dispositif de commande ou de régulation (4), le procédé présentant une phase de prérepassage (Vb) pour le prérepassage du linge (8) qui se trouve dans le tambour (2), prérepassage lors duquel de la vapeur est introduite dans le tambour (2) et le tambour (2) est mis en mouvement pendulaire droite-gauche à l'aide du moteur (3), le rythme pendulaire dudit mouvement pendulaire étant commandé ou régulé à l'aide du dispositif de commande ou de régulation (4) de telle sorte que le tambour (2) n'est pas en contact avec le linge (8), au moins par moments ;
**caractérisé en ce**
**que** le dispositif de commande ou de régulation (4) commande ou régule le rythme pendulaire de telle sorte qu'il varie en fonction d'une durée.

2. Procédé selon la revendication 1, **caractérisé en ce que** le dispositif de commande ou de régulation (4) commande ou régule le rythme pendulaire en fonction d'un type de linge (8).

3. Procédé selon l'une des revendications précédentes,
**caractérisé en ce que** le dispositif de commande ou de régulation (4) commande ou régule le rythme pendulaire en fonction d'une humidité résiduelle du linge (8).

4. Procédé selon l'une des revendications 2 à 3 précédentes,
**caractérisé en ce que** le dispositif de commande ou de régulation (4) commande ou régule le rythme pendulaire de telle sorte qu'une déviation pendulaire du rythme pendulaire est d'autant plus importante que le type de linge (8) est lourd et/ou que la durée est longue et/ou que l'humidité résiduelle est importante.

5. Procédé selon la revendication 3 ou 4, **caractérisé en ce que** le dispositif de commande ou de régulation (4) détermine l'humidité résiduelle par l'intermédiaire d'une fonction du temps.

6. Procédé selon l'une des revendications précédentes,
**caractérisé en ce que** la vapeur est introduite dans le tambour (2) par le bas, par rapport à une position d'installation conforme au fonctionnement de la machine à laver automatique.

7. Procédé selon l'une des revendications précédentes,
**caractérisé en ce que** le dispositif de commande ou de régulation (4) commande ou régule une déviation pendulaire maximale du rythme pendulaire en fonction d'une vitesse de rotation maximale du tambour (2), vitesse de rotation à laquelle le tambour (2) est mis en rotation maximale pendant la phase de prérepassage (Vb).

8. Procédé selon l'une des revendications précédentes,
**caractérisé en ce qu'**une température de la vapeur est < 50 °C.

9. Machine à laver automatique comportant une cuve de lessivage (1) destinée à recevoir de l'eau, un tambour (2) sans nervures monté de manière à pouvoir tourner dans la cuve de lessivage (1) et destiné à recevoir du linge (8), un moteur (3) destiné à entraîner le tambour (2) et un dispositif de commande ou de régulation (4) configuré et réalisé pour commander ou réguler un procédé selon l'une des revendications précédentes.
